# DEMANDE DE BREVET EUROPEEN

(11) **EP 0 483 024 A1**
(43) Date de publication de la demande: **29.04.1992**
(21) Numéro de dépôt: 91420368.2
(22) Date de dépôt: 18.10.1991
(51) Int. Cl.: B65H 51/20

(54) **Procédé et dispositif pour la formation d'une réserve de fil sur une machine textile**

(30) Priorité: 23.10.1990 FR 9013335
(71) Demandeur: DEVTEX, F-26000 Valence (FR)
(72) Inventeur: Isoard, Bernard, F-69130 Ecully (FR)
(74) Mandataire: Laurent, Michel

(57) **Abrégé**

Procédé permettant de stocker temporairement, sous la forme d'une boucle (4), un fil (3) en mouvement, à l'intérieur d'une chambre (1) (ou canal) dont l'embouchure (2) de section relativement plate et rectangulaire est disposée verticalement en regard du trajet du fil lors de sa production, ledit canal étant soumis à l'action d'un courant de fluide permettant de maintenir séparés les deux brins (4a,4b) de la boucle formée, l'un des brins (4a) étant introduit à l'intérieur de la chambre (1) à une vitesse constante, et l'autre brin (4b) étant quant à lui immobilisé à l'intérieur de la chambre lors de la formation de la boucle.

Il se caractérise en ce que l'on communique à l'extrémité (15) du brin fixe (4b) des impulsions de traction permettant de repositionner l'un par rapport à l'autre les deux brins (4a,4b) de la boucle du fil qui peut se déformer par frottement contre les parois de la chambre de stockage.

## Description

Dans le domaine de l'industrie textile, aux différents stades de la transformation de la matière depuis la réalisation du fil jusqu'à l'obtention d'un produit fini tel qu'un tissu, on se trouve confronté très souvent au problème d'avoir à stocker temporairement une longueur déterminée de fil.

Un tel problème se pose par exemple dans le cas des différentes machines de filature sur lesquelles on doit intervenir, à la suite d'une casse ou pour supprimer un défaut et que l'on souhaite réaliser une telle opération sans interrompre la production ; un problème similaire se pose sur les métiers à tisser, notamment sur les métiers dits "sans navette" dans lesquels, pendant le processus même d'insertion d'une trame, on prépare la longueur de fil nécessaire pour l'insertion de la trame suivante.

Dans les deux cas, on peut dire qu'un tel dispositif de stockage résulte du fait qu'en amont d'une zone déterminée, le fil est débité à une vitesse constante et, qu'en aval de cette zone, il est transporté à une vitesse différente, voire même est immobilisé (ou inversement). Un tel problème a été posé depuis fort longtemps comme cela ressort clairement du FR-A-1 404 286 qui décrit une solution permettant de réaliser une rattache de fil sur un bobinoir sans interruption du fonctionnement de ce dernier, et du FR-A-1 581 247 qui décrit quant à lui, une solution utilisable plus particulièrement sur un métier à tisser et dans laquelle le fil est stocké sous la forme d'une boucle, étant indiqué par ailleurs (cf. page 1 lignes 12 à 20) qu'antérieurement à la solution décrite dans ce document, il était connu de guider des fils le long de l'embouchure d'un conduit relativement plat et de recueillir une quantité excédentaire d'un fil dans ce conduit sous la forme d'une boucle "en utilisant dans ce but un courant d'air dirigé transversalement par rapport au parcours du fil", une telle solution pouvant être comparée à celle mentionnée dans le brevet français no. 1 562 147 (exemple illustré par la figure 5 de ce document).

De très nombreuses autres propositions ont été faites aussi bien dans le domaine de la "filature" que dans celui du tissage postérieurement à ces documents, comme cela ressort notamment des FR-A-2 351 195, FR-A-2 162 944, FR-A-2 495 196, FR-A-2 355 932 et 2 323 783.

Si dans le domaine du tissage, les solutions précitées permettent de stocker une longueur suffisante de fil étant donné que la largeur des métiers à tisser sans navette dépassent rarement deux mètres, en revanche, dans le domaine de la filature, elles ne permettent pas d'effectuer des opérations de rattache (ou épissures) au moyen de systèmes ayant un cycle de fonctionnnement lent qui implique donc de pouvoir stocker, sur la machine de filature ou sur l'ensemble robotisé effectuant l'opération de rattache, une grande longueur de fil. Ainsi, à titre d'exemple, pour une machine fonctionnant à dix mètres/seconde, et avec un système de rattache dont le cycle de fonctionnement est de l'ordre de deux secondes, il est nécessaire de pouvoir stocker vingt mètres de fil, ce qui est irréalisable avec les solutions actuellement connues.

Une telle impossibilité peut s'expliquer de la manière suivante en se reportant à la figure 1 annexée.

En effet, si l'on se reporte à cette figure 1, si l'on souhaite stocker à l'intérieur d'un conduit (1) relativement plat, dont la fente d'entrée (2) est de section rectangulaire et a une hauteur (L) égale par exemple à cinquante millimètres, le fil (3) se déplaçant verticalement au regard de cette fente (2) (le déplacement vertical étant le déplacement le plus courant dans les machines textiles), si l'on veut former une boucle longue, dans un tel plan vertical, et ce sous l'action d'un courant d'air de vitesse (V), le fil ayant une masse linéique (P) et étant soumis à une tension (T), le brin supérieur (4b) de la boucle (4) sera incliné d'un angle alpha de l'ordre de 0,5 à 1 degré suivant le titre du fil et la vitesse de l'air, le brin inférieur (4a) restant, quant à lui, horizontal et étant soutenu par la paroi inférieure du conduit (1).

L'expérience montre que pour une longueur initiale (L) de cinquante millimètres, il est possible de former une boucle fiable en ayant une longueur de l'ordre de deux à quatre mètres (soit seulement quatre à huit mètres de fil stocké).

Par suite, si l'on souhaite obtenir une longueur de boucle compatible avec un système de rattache (noueur, système formant une épissure ..), dont le cycle de fonctionnement est lent et est par exemple de l'ordre de deux secondes, et pour lequel il faut, comme dit précédemment, une longueur de fil stocké d'environ vingt mètres, la solution logiquement envisageable consiste à diminuer la valeur de l'angle alpha. Pour diminuer cet angle, il convient donc d'augmenter la tension du fil ce qui, d'un point de vue textile, peut être un inconvénient grave pour le processus et implique obligatoirement une augmentation de la vitesse (V) de l'air, donc des pertes de charge et par suite de l'énergie consommée. Il pourrait également être envisagé d'augmenter la hauteur L de la fente d'entrée pour stocker la longueur souhaitée, mais alors, on augmente la section et par suite le débit, donc l'énergie consommée et également l'encombrement devient très important.

Une autre solution théoriquement envisageable consisterait à former la boucle dans un conduit horizontal. Dans un tel cas, on se trouve confronté au problème du passage de la boucle d'un plan vertical au plan principal horizontal de stockage puisque, comme dit précédemment, le trajet d'un fil sur une machine de filature est effectué dans un tel plan vertical . Des essais faits dans ce sens montrent en effet que les deux brins de la boucle ont tendance à se rapprocher l'un de l'autre et à s'emmêler lors de ce changement de direction.

Or on a trouvé, et c'est ce qui fait l'objet de la présente invention, un perfectionnement apporté à de tels dispositifs de stockage temporaire d'un fil, qui permet de résoudre ces problèmes et de former une boucle stable, dont les deux brins sont parfaitement séparés l'un de l'autre et dont la longueur peut atteindre facilement vingt mètres et voire même plus.

Par ailleurs, grâce au procédé conforme à l'invention, il est possible de réaliser une enceinte de stockage ayant un encombrement réduit, dont le positionnement par rapport à la structure de la machine n'est pas limité par le fait que ladite enceinte peut avoir une configuration autre que rectiligne et peut former des coudes selon des orientations différentes.

Dans la suite de la description, l'invention sera décrite pour un dispositif de stockage utilisé sur une machine de filature dans laquelle le débit d'alimentation de fil ne peut être interrompu, mais il est évident qu'elle pourrait également être appliquée à une machine dans laquelle se poserait le problème inverse, c'est-à-dire, comme dans le cas du du FR-A-1 404 286, sur une machine dans laquelle la réception du fil formé ne peut pas être interrompue.

D'une manière générale, l'invention concerne donc un procédé perfectionné permettant de stocker temporairement, sous la forme d'une boucle, un fil en mouvement à l'intérieur d'une chambre (ou canal), dont l'embouchure de section relativement plate et rectangulaire, est disposée verticalement en regard du trajet du fil lors de sa production, ledit canal étant soumis à l'action d'un courant de fluide permettant de maintenir séparés les deux brins de la boucle formée, l'un des brins (dit "brin d'entrée") étant introduit à l'intérieur de la chambre à une vitesse constante, et l'autre brin (dit "brin de sortie") étant quant à lui, immobilisé à l'intérieur de la chambre lors de la formation de la boucle, le procédé selon l'invention se caractérisant en ce que l'on communique à l'extrémité fixe du brin de sortie des impulsions de traction permettant de repositionner l'un par rapport à l'autre les deux brins de la boucle de fil qui peut se déformer par frottement contre les parois de la chambre de stockage.

Grâce à un tel procédé, il est possible de réaliser une chambre de stockage de grande longueur, ladite chambre de stockage pouvant être vrillée pour la faire passer d'un plan vertical d'entrée à un plan horizontal de stockage, ladite zone de stockage pouvant avoir une multiplicité d'orientations différentes, mais étant telle que si l'on effectue une coupe, les deux brins soient disposés dans le même plan horizontal (à l'exception des changements de direction de la chambre), la fréquence des impulsions de traction communiquées à l'extrémité fixe du brin immobile s'exerçant au moins immédiatement après que l'extrémité de la boucle formée ait franchi une zone de transition entre deux plans de stockage différents.

Eventuellement, pour favoriser le maintien séparé des deux brins de la boucle, la section de la chambre de stockage, initialement rectangulaire, peut être profilée afin de définir deux canaux séparés pour chacun des brins de la boucle, canaux reliés entre eux par une zone libre permettant le passage du fil, et dont le profil est tel qu'il tend à maintenir écartés l'un de l'autre le brin mobile et le brin fixe de la boucle dans les zones où ils tendent à se rapprocher l'un de l'autre.

Le procédé conforme à l'invention peut être mis en oeuvre sur tout type de machine textile, et notamment sur les machines de filature, les moyens permettant sa mise en oeuvre et notamment l'enceinte de stockage du fil pouvant être associée, soit à chaque position de travail que comporte la machine, soit être montée sur un ensemble mobile de type "robot" qui se déplace devant la machine de manière à pouvoir intervenir indifféremment sur n'importe quelle position.

L'invention et les avantages qu'elle apporte seront cependant mieux compris grâce aux exemples de réalisation donnés ci-après à titre indicatif mais non limitatif, et qui sont illustrés par les schémas annexés dans lesquels:
- la figure 1 illustre comme vu précédemment, la manière dont se forme une boucle de fil en mouvement à l'intérieur d'un conduit de stockage soumis à l'action d'un courant de fluide ;
- la figure 2 est une vue schématique, montrant la manière dont est mis en oeuvre le procédé conforme à l'invention sur une machine de filature ;
- la figure 3 est une vue schématique de la forme de réalisation de la chambre de stockage que permet de réaliser le procédé conforme à l'invention ;
- la figure 4 illustre de manière schématique le type de chambre de stockage permettant d'accumuler une boucle de fil de très grande longueur (de l'ordre de vingt mètres ou plus) et ce, grâce au procédé conforme à l'invention ;
- les figures 5a et 5b sont des coupes transversales selon l'axe XX de la figure 3 montrant les variations de profil internes que peut avoir la chambre de stockage dans les zones rectilignes (figure 5a) et dans les zones où la chambre subit un changement de direction (figure 5b) ;
- les figures 6,7 et 8 illustrent l'application du procédé conforme à l'invention sur une machine textile où chaque position est équipée d'un dispositif de stockage (figure 6), ou sur une machine dans laquelle le dispositif de stockage est monté sur un ensemble de type robot déplaçable au regard de chaque position de la dite machine (figures 7 et 8).

Si l'on se reporte aux figures annexées en utilisant les mêmes références que celles employées à la figure 1, le procédé conforme à l'invention peut être mis en oeuvre sur tout type de machine textile, telle que par exemple une machine de filature schématisée à la figure 2, notamment pour réaliser une rattache pour laquelle le débit de matière (3) ne doit pas être interrompu. Dans une telle installation, lorsque l'on souhaite effectuer une opération de rattache, sans interrompre le débit de matière (3), il convient de procéder de la manière illustrée schématiquement à la figure 2. Dans une telle installation, le fil mobile (3) délivré par le fournisseur (12) est transféré depuis ce fournisseur jusqu'à une position (P2) par un aspirateur assurant une tension suffisante au fil pour que celui-ci, passant devant l'entrée (2) d'un ensemble de stockage temporaire (1), ne soit pas aspiré par ce dernier. Par ailleurs, l'autre extrémité du fil prélevé à partir du système de renvidage (13) qui a été stoppé est, quant à elle, amenée à une aspiraton (P1) qui assure une légère tension à ce fil mobile. Les deux extrémités ainsi positionnées sont alors introduites dans un système de rattache (14) de tout type connu, permettant par exemple de réaliser une épissure. Les systèmes d'aspiration (P1 et P2) permettent, après réalisation de la rattache, d'évacuer les deux extrémités de fil coupé. Le cycle de rattache débute par la fermeture d'une pince (15) qui ainsi immobilise le fil (3) provenant d'une source d'alimentation (12). Le débit de fil étant interrompu, le dispositif de rattache (4) peut donc fonctionner. Pendant cette phase de rattache proprement dite, le fil (3) provenant du délivreur (12) doit donc être stocké, la longueur de fil stocké étant fonction de la durée de rattache et de la vitesse de débit du fil (3) et pouvant atteindre, comme cela a été vu précédemment, vingt mètres pour une machine fonctionnant à 600 mètres/minute et avec une durée de rattache de deux secondes.

La solution conforme à l'invention permettant d'obtenir une telle longueur de fil, consiste à accumuler le fil (3) provenant de la source d'alimentation (12) à l'intérieur d'une chambre (1) sous la forme d'une boucle (4) comportant deux brins (4a,4b) obtenus grâce à l'action d'un courant d'air s'écoulant à l'intérieur de ladite chambre ou enceinte (2).

Lors de la formation de cette boucle, le brin (4a) se déplace à l'intérieur de la chambre alors que le brin (4b) (dit "brin de sortie") est, compte tenu du fait que le fil est immobilisé par la pince (15), maintenu fixe. Afin d'obtenir un maintien bien séparé des deux brins (4a) et (4b), conformément au procédé selon l'invention, on soumet l'extrémité immobile du brin (4b) à de petites impulsions de traction qui permettent de repositionner la boucle de fil. De telles impulsions peuvent être communiquées soit en déplaçant la pince (15), soit éventuellement au moyen d'un guide additionnel (16) qui déplace par intermittence le brin fixe à la sortie de l'organe de stockage (1).

Il a été constaté qu'en procédant de cette manière, il était possible, non seulement de pouvoir faire passer l'enceinte de stockage qui est disposée normalement verticalement en regard du trajet du fil dans un plan horizontal de grande longueur tel que schématisé à la figure 3, ce qui élimine les contraintes dues à la pesanteur, mais, qu'également, il était possible de donner à ce conduit une forme autre que rectiligne, permettant d'adapter un tel ensemble de stockage à de nombreux types de matériels différents et en ayant un encombrement minimal.

Ainsi, les figures 4 et 6 illustrent une forme de réalisation dans laquelle l'enceinte de stockage (1) passe d'une position verticale à une zone de transition plane mais inclinée par rapport à l'horizontale, pour ensuite présenter deux sections horizontales superposées. Un tel mode de réalisation est particulièrement utile lorsque l'on souhaite adapter à chaque position de travail un ensemble de stockage.

Les figures 7 et 8 illustrent deux formes de réalisation d'un conduit de stockage rendu possible grâce au procédé conforme à l'invention et dans lequel ledit conduit est associé à un système de type "robot" pouvant être déplacé devant chaque position que comporte la machine. Dans les deux modes de réalisation illustrés, la zone d'entrée du conduit est disposée verticalement en regard du trajet du fil, puis est ensuite vrillée pour former un conduit plat, orienté verticalement, conduit qui est ensuite replié horizontalement tel qu'illustré dans le mode de réalisation (figure 7), ou verticalement tel qu'illustré dans le mode de réalisation (figure 8). Grâce au procédé selon l'invention, il a été possible de réaliser des boucles de fil stocké ayant une longueur de vingt mètres en utilisant des enceintes soumises à une dépression de 50 à 250 mb et ayant un débit de l'ordre de 10m3/h aux conditions normales de température et pression; et ce en ayant une enceinte dont la section d'entrée (2) est de forme rectangulaire, dont les dimensions sont : L = 50 mm et e = 4mm.

Il a été également constaté que l'on pouvait favoriser le maintien bien séparé des deux brins de la boucle de fil en adaptant le profil interne du conduit de stockage, ce profil pouvant être formé de deux canaux séparés par une partie en relief formant deux bourrelets qui laissent une zone libre entre les deux canaux suffisante pour permettre le passage du fil et qui, dans les zones de changement de direction, est adapté pour avoir la configuration telle qu'illustrée à la figure 5b dans laquelle les deux canaux sont dissymétriques, ce qui favorise le maintien séparé des deux brins (4a,4b) de la boucle.

Bien entendu, l'invention n'est pas limitée aux exemples de réalisation décrits précédemment, mais elle en couvre toutes les variantes réalisées dans le même esprit.

## Revendications

**1/** Procédé permettant de stocker temporairement, sous la forme d'une boucle (4), un fil (3) en mouvement, à l'intérieur d'une chambre (1) (ou canal) dont l'embouchure (2) de section relativement plate et rectangulaire est disposée verticalement en regard du trajet du fil lors de sa production, ledit canal étant soumis à l'action d'un courant de fluide permettant de maintenir séparés les deux brins (4a,4b) de la boucle formée, l'un des brins (4a) étant introduit à l'intérieur de la chambre (1) à une vitesse constante, et l'autre brin (4b) étant quant à lui immobilisé à l'intérieur de la chambre lors de la formation de la boucle, caractérisé en ce que l'on communique à l'extrémité (15) du brin fixe (4b) des impulsions de traction permettant de repositionner l'un par rapport à l'autre les deux brins (4a,4b) de la boucle du fil qui peut se déformer par frottement contre les parois de la chambre de stockage.

**2/** Procédé selon la revendication 1, caractérisé en ce que la boucle (4) de fil est de grande longueur et est stockée à l'intérieur d'une chambre (1) vrillée pour la faire passer d'un plan vertical d'entrée à un plan horizontal de stockage, ladite zone de stockage pouvant avoir une multiplicité d'orientations différentes, mais étant telle que si l'on effectue une coupe, les deux brins soient disposés dans le même plan horizontal (à l'exception des changements de direction de la chambre), la fréquence des impulsions de traction communiquées à l'extrémité fixe (15) du brin (4b) s'exerçant au moins immédiatement après que l'extrémité de la boucle formée ait franchi une zone de transition entre deux plans de stockage différents.

**3/** Procédé selon la revendication 1, caractérisé en ce que la section de la chambre de stockage (1) initialement rectangulaire est profilée afin de définir deux canaux séparés pour chacun des brins (4a,4b) de la boucle (4), les canaux reliés entre eux par une zone libre permettant le passage du fil, ledit profil étant tel qu'il tend à maintenir écartés l'un de l'autre le brin mobile (4a) du brin fixe (4b) de la boucle dans des zones où ils tendent à se rapprocher l'un de l'autre.

**4/** Dispositif pour la formation d'une réserve de fil sur une machine textile du type selon laquelle le fil (3) est stocké à l'intérieur d'une chambre (1), dont l'embouchure (2) de section relativement plate et rectangulaire est disposée verticalement au regard du trajet du fil lors de sa production, ledit canal ou chambre (1) étant soumis à l'action d'un courant de fluide permettant de maintenir séparés les deux brins (4a,4b) de la boucle (4) formée, l'un des brins (4a) étant introduit à l'intérieur de la chambre (1) à une vitesse constante, et l'autre brin (4b) étant quant à lui immobilisé à l'intérieur de la chambre lors de la formation de la boucle, caractérisé en ce qu'il comporte des moyens (16) permettant de communiquer à l'extrémité (15) fixe du brin (4b) des impulsions de traction.

**5/** Dispositif selon la revendication 4, caractérisé en ce que la chambre (1) de stockage est vrillée pour la faire passer d'un plan vertical d'entrée à un plan horizontal de stockage proprement dit, ladite zone de stockage ayant une multiplicité d'orientations différentes et des impulsions de traction communiquées à l'extrémité fixe du brin de sortie s'exercant au moins immédiatement après que l'extrémité de la boucle formée ait franchi une zone transition entre deux plans de stockage différents.
